# EUROPÄISCHE PATENTSCHRIFT

(11) **EP 0 829 620 B1**
(45) Veröffentlichungstag und Bekanntmachung des Hinweises auf die Patenterteilung: **12.07.2000**
(21) Anmeldenummer: 97114533.9
(22) Anmeldetag: 22.08.1997
(51) Int. Cl.: F01L 1/344

(54) **Verstell-Nockenwelle für eine ventilgesteuerte Hubkolbenmaschine, insbesondere Brennkraftmaschine**
Adjustable camshaft for a piston machine controlled by valves, in particular for an internal combustion engine
Arbre à cames réglable pour machine à pistons linéaires commandée par soupapes, en particulier pour moteur à combustion interne

(30) Priorität: 13.09.1996 DE 19637416
(43) Veröffentlichungstag der Anmeldung: 18.03.1998
(73) Patentinhaber: Bayerische Motoren Werke Aktiengesellschaft, 80788 München (DE)
(72) Erfinder: Fischer, Adolf, 85540 Haar (DE)

(56) Entgegenhaltungen:
- DE-A- 4 416 505
- FR-A- 2 644 543
- PATENT ABSTRACTS OF JAPAN vol. 009, no. 042 (M-359), 22.Februar 1985 & JP 59 183009 A (SUZUKI JIDOSHA KOGYO KK), 18.Oktober 1984,

## Beschreibung

Die Erfindung geht von der japanischen Patentoffenlegungsschrift Jp-Pat.-OS 59-183009 aus.

Diese bekannte Verstell-Nockenwelle ist mit auf der Nockenwelle relativ zueinander winkelverstellbar gelagerten Nocken ausgerüstet, die einerseits stimseitig an Lagerböcken des Maschinengehäuses anschlagen und andererseits gegeneinander abgestützt sind. Die Winkelverstellung der beiden Nocken relativ zueinander ist über in Nuten der Lagerbohrungen der Nocken eingreifende Vorsprünge an der Nockenwelle erzielt, die mittels einer Vorrichtung axial verschiebbar ist. Für die vorbeschriebene axiale Positionierung der Nocken zwischen den Lagerböcken sind relativ kleine Axialspiele wünschenswert, um zum einen mit Geräuschen verbundene Axialbewegungen der Nocken zu vermeiden und zum anderen die Ventilsteuerzeiten nicht wesentlich nachteilig zu beeinflussen. Von erheblichem Einfluß auf dieses Axialspiel ist zum einen die genaue Einhaltung des lichten Abstandes der Lagerböcke sowie die Axialabmessungen der Nocken.

Die Einhaltung eng tolerierter lichter Abstände der Lagerböcke kann im Hinblick auf die Wärmedehnungen sowohl der bearbeiteten Lageranordnungen bzw. Lagerböcke als auch der Hochgeschwindigkeitswerkzeuge eine kostenaufwendige Fertigung zur Folge haben, der beispielsweise mit einer weiteren teuren Maßnahme bezüglich der axialen Abmessungen klassifizierter Nocken begegnet werden könnte.

Der Erfindung liegt die Aufgabe zugrunde, für die gattungsgemäße Verstell-Nockenwelle eine verbesserte Anordnung aufzuzeigen, mittels der die fertigungsbedingten Abweichungen ohne nachteiligen Einfluß auf die Axial-Positionierung der Nocken zwischen den Lageranordnungen bzw. Lagerböcken sind.

Diese Aufgabe ist mit dem Patentanspruch 1 gelöst.

Der Vorteil dieser Erfindung ist, daß bei einer Nockenwelle mit zwischen Gruppen von winkelverstellbaren Nocken angeordneten Lagerbuchsen der lichte Abstand der Lageranordnungen sich nicht mehr auf das Axialspiel auswirken kann, wobei der Einfluß der Wärmedehnung bei betriebswarmer Hubkolbenmaschine auf das Axialspiel minimier ist. Dies ist mit der Verstell-Nockenwelle gemäß der FR-A-2 644 543 nicht erzielt.

Weiter ist zur vereinfachten Ausgestaltung einer Verstell-Anordnung der erfindungsgemäßen Nockenwelle gegenüber dem bekannten Stand der Technik in weiterer Ausgestaltung die Nockenwelle zur Winkelverstellung der Nocken zwecks Spreizungsänderung mittels einer Verstellvorrichtung in den Lagerbuchsen axial verschiebbar angeordnet, wobei eine Lagerbuchse in einer End-Lageranordnung ein Spurlager bildet, das einerseits mit einem Antriebsflansch eines Nockenwellen-Drehantriebes und andererseits über ein Profil schiebebeweglich mit der Nockenwelle in drehfester Verbindung steht. Dieser Aufbau ermöglicht in vorteilhafter Weise eine genaue Lage-Positionierung eines Antriebsrades des Nockenwellen-Drehantriebes.

In weiterer Ausgestaltung der Erfindung wird vorgeschlagen, daß zwischen zwei benachbarten Lagerbuchsen zumindest ein Einlaßnocken und ein Auslaßnocken auf der Nockenwelle winkelverstellbar gelagert angeordnet sind, wobei die miteinander axial gleitbeweglich in Verbindung stehenden Nocken in ihren Lagerbohrungen mit verschieden gerichteten Steigungswinkeln angeordnete Nuten aufweisen, in die am Außenumfang der Nockenwelle gesondert angeordnete Führungselemente eingreifen. Die auf der gemeinsamen Nockenwelle zur vorteilhaften Spreizungsänderung relativ zueinander winkelverstellbar angeordneten Ein- und Auslaßnocken sind durch die beschriebene Antriebs- und Verstell-Verbindung vorteilhaft kostengünstig in einem Sinterverfahren herzustellen. Weiter sind zur axialen Abstützung der Nocken untereinander sowie gegen die jeweilige Lagerbuchse beispielsweise teflonbeschichte Metallscheiben vorteilhaft.

Die oben erwähnten, an sich bekannten Sintemocken erlauben in weiterer vorteilhafter Ausgestaltung der Erfindung, daß die Nuten in den Nocken schraubengangartig ausgebildet sind, wobei jedes wellenseitige Führungselement als Abschnitt eines dreidimensionalen Flach- oder Trapezgewindeganges gestaltet ist, und zur vorteilhaft vereinfachten Anordnung an der Nockenwelle jeder Gewindegang-Abschnitt mit einem jeweiligen Bolzen in einstückiger Verbindung steht.

Die vorbeschriebene einstückige Verbindung jedes Führungselementes mit einem Bolzen ergibt in Verbindung mit einem mittig in Längsrichtung in der Nockenwelle angeordneten schmiermittelführenden Kanal die weitere vorteilhafte Ausgestaltung, daß die Führungselemente fixierende Bolzen die Nockenwelle quer durchsetzend angeordnet sind, wobei ein an einem Ende jedes Bolzens frei austretender Verteilkanal mit einem mit dem Längskanal der Nockenwelle kommunizierenden Zulauf in Verbindung steht. Der Vorteil dieser erfindungsgemäßen Ausgestaltung ist eine zuverlässige Schmierung der auf der Nockenwelle winkelbeweglich gelagerten Nocken, wobei durch die relativ dicht aneinanderliegenden Nocken ein über den Wellenumfang sich aufbauender Schmierfilm zugleich der Schmierung der Führungselemente in den Nuten dient. Zur sicheren Aufrechterhaltung dieser Schmierung ist weiter vorgeschlagen, daß die Lagerbuchsen stirnseitig mit die Nuten der Nocken überdeckenden Flanschen ausgebildet sind.

Eine vorteilhafte Erweiterung der Verstellmöglichkeiten der erfindungsgemäßen Nockenwelle ist weiter dadurch erreicht, daß zwischen zwei benachbarten Lagerbuchsen für erste gleichartige Ventile zwei axial beabstandete Nocken angeordnet sind, und zwischen diesen ein Nocken für zweite gleichartige Ventile, die gemeinsam über einen Gabelhebel betätigt sind. Eine weitere vorteilhafte Verstellmöglichkeit ergibt sich ferner dadurch, daß die den ersten gleichartigen Ventilen zugeordneten Nocken unterschiedlich gestaltet sind und gegebenenfalls Nuten mit unterschiedlichen Steigungswinkeln aufweisen. Diese Anordnung ermöglicht zwischen Nocken für gleichartige Ventile eine zusätzliche Spreizungsänderung, auch Phasing genannt, ferner unterschiedliche Ventilöffnungszeiten sowie unterschiedliche Ventilhübe zur vorteilhaften Beeinflussung der Gasdynamik einer Brennkraftmaschine auf der Ansaugseite.

Eine zusätzliche Verstellmöglichkeit eröffnet sich in weiterer Ausgestaltung der Erfindung dadurch, daß eine weitere Verstellvorrichtung zur Änderung der relativen Drehlage der Nockenwelle gegenüber einer Kurbelwelle der Brennkraftmaschine vorgesehen ist, wobei mit dieser Verstellvorrichtung in Kombination mit der Spreizungsänderung der winkelverstellbaren Nocken die Öffnungs- und Schließzeiten der unterschiedlichen Ventile zusätzlich veränderbar sind.

Um die erfindungsgemäß einfache, vorbeschriebene Gestaltung der Verstell-Nockenwelle in Kombination mit unterschiedlichen Verstellvorrichtungen beibehalten zu können, wird in weiterer Ausgestaltung der Erfindung vorgeschlagen, daß die eine Verstellvorrichtung zur Winkelverstellung der Nocken relativ zueinander an einem Nockenwellenende vorgesehen ist und daß die andere Verstellvorrichtung zur Änderung der relativen Nockenwellen-Drehlage am anderen Nockenwellenende mit dem Spurlager angeordnet ist, wobei dieser Wellenendabschnitt über eine Geradverzahnung und das Spurlager über eine Schräg- oder Schraubverzahnung jeweils mit einer korrespondieren Verzahnung an einer axial verstellbar gesteuert/geregelten Schiebehülse zusammenwirkt.

Eine bezüglich geringem Bauraumbedarf und voneinander unabhängiger Betätigung der jeweiligen Verstellvorrichtung wird schließlich in Ausgestaltung der Erfindung vorgeschlagen, daß beide Verstellvorrichtungen jeweils ein Schneckengetriebe umfassen, wobei jede Schnecke mit einem quer zur Nockenwelle angeordneten Stellmotor in Antriebsverbindung steht, und wobei die Schneckenräder jeweils mittels einer drehgesicherten Axialschiebehülse über jeweils ein Wälzlager auf die axial verschiebbare Nockenwelle oder die axial verstellbare Drehlagen-Schiebehülse einwirken.

Die Erfindung ist anhand eines in der Zeichnung dargestellten, bevorzugten Ausführungsbeispiels beschrieben. Es zeigt
- Figur 1: eine Verstell-Nockenwelle in einem abschnittsweise dargestellten Zylinderkopf einer mehrzylindrigen Brennkraftmaschine
- Figur 2: einen Schnitt durch einen Nocken und die Nockenwelle gemäß der Linie II-II.

Eine Verstell-Nockenwelle 1 in einem lediglich abschnittsweise gezeigten Zylinderkopf 2 einer ventilgesteuerten, nicht dargestellten Brennkraftmaschine ist mit auf der Nockenwelle 1 relativ zueinander winkelverstellbar gelagert angeordneten Nocken 3, 3', 4 ausgerüstet, wobei die axial gegeneinander abgestützten Nocken 3, 3' und 4 zwischen maschinenseitigen Lageranordnungen bzw. Lagerböcken 5 positioniert sind.

Zur axialen Positionierung der Gruppen von Nocken 3, 3' und 4 zwischen den Lagerböcken 5 ohne Anlage an den Stirnseiten der Lagerböcke 5 sind die benachbarten Nocken 3, 3' und 4 zwischen Stirnseiten 6 von auf der Nockenwelle 1 gesondert vorgesehener und in Ausnehmungen 7 geteilter Lagerböcke 5 axial überstehend angeordneter Lagerbuchsen 8 axial positioniert. Um die Beeinflussung des Axialspiels zwischen den Nocken 3, 3' und 4 sowie zu den Stirnseiten 6 der Lagerböcke 5 bei Betriebstemperatur der Brennkraftmaschine gering zu halten, sind die Lagerbuchsen 8 aus einem Werkstoff mit einem dem Material des Zylinderkopfes 2 bzw. der Lagerböcke 5 gleichen oder ähnlichen Wärmedehnungswert gebildet. Zusätzlich können zur Verringerung des Wärmedehnungseinflusses bei einer mehrzylindrigen Brennkraftmaschine einige Lagerbuchsen 8 mit Schiebesitz in den Ausnehmungen 7 der Lagerböcke 5 angeordnet sein und die eine oder andere Lagerbuchse 8 in der Ausnehmung 7 des jeweiligen Lagerbockes 5 klemmgehalten sein.

Zur Erzielung einer baulich einfachen Verstell-Nockenwelle 1 ist diese zur Winkelverstellung der Nocken 3, 3' und 4 zur Änderung der Nocken-Spreizung mittels einer Verstellvorrichtung 9 in den Lagerbuchsen 8 axial verschiebbar angeordnet, wobei eine Lagerbuchse 8 in einer End-Lageranordnung ein Spurlager 10 bildet, das einerseits mit einem Antriebsflansch 11 für ein Antriebsrad 12 eines Nockenwellen-Drehantriebes 13 und andererseits über ein Profil schiebebeweglich mit der Nockenwelle 1 in drehfester Verbindung steht.

Für eine Brennkraftmaschine mit zwei Einlaßventilen und zwei Auslaßventilen je Brennraumkalotte 14 im Zylinderkopf 2 sind auf der Nockenwelle 1 zwischen zwei benachbarten Lagerbuchsen 8 beiderseits eines Auslaßnockens 4 Einlaßnocken 3, 3' angeordnet, wobei die miteinander axial beispielsweise über teflonbeschichtete Metallscheiben gleitbeweglich in Verbindung stehenden Nocken 3, 3' und 4 in ihren Lagerbohrungen 15 mit verschieden gerichteten Steigungswinkeln angeordnete Nuten 16 aufweisen, in die am Außenumfang der Nockenwelle 1 gesondert angeordnete Führungselemente 17 eingreifen. Im Hinblick auf eine bezüglich Reibung und mechanischem Wirkungsgrad günstige Flächenberührung sind die Nuten 16 in den Nocken 3, 3' und 4 schraubengangartig ausgebildet und jedes wellenseitige Führungselement 17 als Abschnitt eines dreidimensionalen Flach- oder Trapezgewindeganges gestaltet, wobei jeder Gewindegang-Abschnitt als Führungselement 17 mit einem jeweiligen Bolzen 18 in einstückiger Verbindung steht.

Aus der Figur 1 ist weiter ein schmiermittelführender Kanal 19 mittig in Längsrichtung in der Nockenwelle 1 erkennbar und aus Figur 2, daß die Führungselemente 17 fixierende Bolzen 18 die Nockenwelle 1 quer durchsetzend angeordnet sind. Diese Anordnung der mit dem Bolzen 18 einstückig verbundenen Führungselemente 17 hat zum einen den Vorteil, daß bei entsprechendem Paßsitz der Bolzen in der Nockenwelle 1 drehbeweglich dem Verlauf der Nuten 16 sich anpassen können, und zum anderen den erfindungswesentlichen Vorteil, daß die Bolzen 18 jeweils zumindest an einem Ende einen frei austretenden Verteilkanal 20 aufweisen, der mit einem mit dem Längskanal 19 der Nockenwelle 1 kommunizierenden Zulauf 21 in Verbindung steht. Mit dieser Anordnung wird aus dem Schmiersystem der Brennkraftmaschine bzw. des Zylinderkopfes 2 in den Längskanal 19 eingebrachtes Schmiermittel über die Bolzen 18 zwischen die Nockenwelle 1 und den Lagerbohrungen 15 der Nocken 3, 3' und 4 eingeführt. Durch die relativ dicht aneinanderliegenden Nocken 3, 3' und 4 baut sich in deren Lagerbohrungen 15 ein geschlossener Schmierfilm auf, der femer die Schmierung der Führungselemente 17 in den Nuten 16 übernimmt. Um einen unzulässigen Schmiermittelabfluß über die Führungsnuten 16 zu vermeiden, sind die Lagerbuchsen 8 stirnseitig mit die Nuten 16 der Nocken 3, 3' überdeckenden Flanschen 22 ausgebildet.

Mit den erfindungsgemäß angeordneten Lagerbuchsen 8 kann bei Kaltmontage der Verstell-Nockenwelle 1 in den Lagerböcken 5 des Zylinderkopfes 2 das Axialspiel zwischen den Nocken 3, 4, 3' und den jeweils stirnseitig anliegenden Lagerbuchsen 8 bis gegen den Wert = 0 minimiert werden. Um bei betriebswarmer Brennkraftmaschine aufgrund der mit den unterschiedlichen Werkstoffen von Nockenwelle 1 und Nocken 3, 3', 4 einerseits und des Zylinderkopfes 2 (Alu-Legierung) andererseits ebenfalls ein minimales Axialspiel zu erreichen, ist die aus einem Werkstoff von geringerem Wärmedehnwert gebildete Nockenwelle 1 in vorteilhafter Weise mit dem Längskanal 19 zur Schmierung der Lagerstellen der Nocken 3, 3', 4 auf der Nockenwelle 1 ausgerüstet, um über das dem Längskanal 19 zugeführte heiße Schmiermittel eine starke Erwärmung und damit verbunden eine erhebliche Wärmedehnung der Nockenwelle 1 zur Aufrechterhaltung eines minimalen Axialspiels zu erzielen.

Wie bereits weiter vome erwähnt, sind zwischen zwei benachbarten Lagerbuchsen 8 zwei axial beabstandete Einlaßnocken 3 und 3' für über Einzelhebel betätigte Einlaßventile 23 angeordnet, wogegen der zwischen diesen Einlaßnocken 3 und 3' angeordnete Auslaßnocken 4 über einen nicht dargestellten Gabelhebel zwei nicht gezeigte Auslaßventile steuert. Hierbei können die den beiden Einlaßventilen 23 zugeordneten Nocken 3 und 3' unterschiedlich gestaltet sein und femer Nuten 16 mit unterschiedlichen Steigungswinkeln aufweisen. Dies ermöglicht in vorteilhafter Weise eine als "Phasing" bezeichnete Spreizungsänderung zwischen den gleichartigen Nocken 3, 3', die beispielsweise einer Drallausbildung im jeweiligen Brennraum der Brennkraftmaschine vorteilhaft genutzt werden kann. Weiter kann die unterschiedliche Gestaltung der Einlaßnocken 3, 3' zumindest unterschiedliche Ventilhübe umfassen, wodurch die Drallbildung zusätzlich unterstützt sein kann.

Zur Erweiterung der Verstellmöglichkeiten ist eine weitere Verstellvorrichtung 24 zur Änderung der relativen Drehlage der Verstell-Nockenwelle 1 gegenüber einer Kurbelwelle der nicht gezeigten Brennkraftmaschine vorgesehen. Um den erfindungsgemäß einfachen Aufbau der Verstell-Nockenwelle 1 auch bei zwei unterschiedlichen Verstellvorrichtungen 9, 24 beizubehalten, ist vorgesehen, daß die eine Verstellvorrichtung 9 zur Winkelverstellung der Nocken 3, 3' und 4 relativ zueinander an einem Nockenwellenende 25 vorgesehen ist, und daß die andere Verstellvorrichtung 24 zur Änderung der relativen Nockenwellen-Drehlage am anderen Nockenwellenende mit dem Spurlager 10 angeordnet ist, wobei dieser Wellenendabschnitt 26 über eine Geradverzahnung 27 und das Spurlager 10 über eine Schräg- oder Schraubverzahnung 28 jeweils mit einer korrespondierenden Verzahnung an einer gesteuert/geregelt verstellbaren Schiebehülse 29 zusammenwirkt. Zur Erzielung eines relativ geringen Einbauraumes für beide Verstellvorrichtungen 9 und 24 umfassen diese jeweils ein selbsthemmendes Schneckengetriebe 30 bzw. 31, wobei jede Schnecke 32 bzw. 33 mit einem quer zur Verstell-Nockenwelle 1 angeordneten Stellmotor 34 bzw. 35 in Antriebsverbindung steht. Um weiter beide Verstellvorrichtungen 9 und 24 voneinander unabhängig betätigen zu können, wirken die Schneckenräder 36 bzw. 37 jeweils mittels einer drehgesicherten Axialschiebehülse 38 bzw. 39 über jeweils ein Wälzlager 40 bzw. 41 auf die axial verschiebbare Nockenwelle 1 oder die axial verstellbare Drehlagen-Schiebehülse 29 ein. Mit der kombinierten Betätigung beider Verstellvorrichtungen 9 und 24 sind in vorteilhafter Weise dem jeweiligen Betriebspunkt der Brennkraftmaschine angepaßte Ventilöffnungszeiten erreicht.

## Patentansprüche

1. Verstell-Nockenwelle für eine ventilgesteuerte Hubkolbenmaschine, insbesondere Brennkraftmaschine,
- bei der auf einer axial verschiebbaren, zylindrischen Nockenwelle (1) Nocken (3, 3', 4) relativ zueinander über gleitbewegliche, formschlüssige Verbindungen (16, 17) winkelverstellbar angeordnet sind, und
- benachbarte, axial gegeneinander abgestützte Nocken (3, 3', 4) über maschinenseitige geteilte Lageranordnungen (5) der Nockenwelle (1) auf dieser gegenüber der axial verschiebbaren Nockenwelle (1) axial positioniert gehalten sind,
- wobei benachbarte Nocken (3, 3', 4) über Stirnseiten (6) von in Ausnehmungen (7) der maschinenseitigen geteilten Lageranordnungen (5) angeordneten, über die Lageranordnungen (5) axial vorstehend ausgebildeten Lagerbuchsen (8) positioniert gehalten sind,
dadurch gekennzeichnet,
- daß die die Nockenwelle (1) dreh- und verschiebebeweglich aufnehmenden Lagerbuchsen (8) aus einem Werkstoff mit einem dem Material der maschinenseitigen geteilten Lageranordnungen (5) gleichen oder ähnlichen Wärmedehnungswert gebildet sind.

2. Nockenwelle nach Anspruch 1, dadurch gekennzeichnet,
- daß die Nockenwelle (1) zur Winkelverstellung der Nocken (3, 3', 4) mittels einer Verstellvorrichtung (9) in den Lagerbuchsen (8) axial verschiebbar angeordnet ist, und
- eine Lagerbuchse (8) in einer End-Lageranordnung ein Spurlager (10) bildet, das
- einerseits mit einem Antriebsflansch (11) eines Nockenwellen-Drehantriebes (13) und andererseits über ein Profil schiebebeweglich mit der Nockenwelle (1) in drehfester Verbindung steht.

3. Nockenwelle nach Anspruch 1 oder 2, dadurch gekennzeichnet,
- daß zwischen zwei benachbarten Lagerbuchsen (8) zumindest ein Einlaßnocken (3, 3') und ein Auslaßnocken (4) auf der Nockenwelle (1) winkelverstellbar gelagert angeordnet sind, wobei
- die miteinander axial gleitbeweglich in Verbindung stehenden Nocken (3, 3', 4) in ihren Lagerbohrungen (15) mit verschieden gerichteten Steigungswinkeln angeordnete Nuten (16) aufweisen, in die
- am Außenumfang der Nockenwelle (1) gesondert angeordnete Führungselemente (17) eingreifen.

4. Nockenwelle nach den Ansprüchen 1 bis 3, dadurch gekennzeichnet,
- daß die Nuten (16) in den Nocken (3, 3', 4) schraubengangartig ausgebildet sind, und
- daß jedes wellenseitige Führungselement (17) als Abschnitt eines dreidimensionalen Flach- oder Trapezgewindeganges gestaltet ist, wobei
- jeder Gewindegang-Abschnitt als Führungselement (17) mit einem jeweiligen Bolzen (18) in einstückiger Verbindung steht.

5. Nockenwelle nach den Ansprüchen 1 bis 4, dadurch gekennzeichnet,
- daß ein schmiermittelführender Kanal (19) mittig in Längsrichtung in der Nockenwelle (1) angeordnet ist, und
- daß die Führungselemente (17) fixierende Bolzen (18) die Nockenwelle (1) quer durchsetzend angeordnet sind, wobei
- ein an einem Ende jedes Bolzens (18) frei austretender Verteilkanal (20) mit einem mit dem Längs-Kanal (19) der Nockenwelle (1) kommunizierenden Zulauf (21) in Verbindung steht.

6. Nockenwelle nach den Ansprüchen 1 bis 5, dadurch gekennzeichnet, daß die Lagerbuchsen (8) stirnseitig mit die Nuten (16) der Nocken (3, 3', 4) überdeckenden Flanschen (22) ausgebildet sind.

7. Nockenwelle nach den Ansprüchen 1 bis 6, dadurch gekennzeichnet,
- daß zwischen zwei benachbarten Lagerbuchsen (8) für erste gleichartige Ventile (Einlaßventile 23) zwei axial beabstandete Nocken (Einlaßnocken 3, 3') angeordnet sind, und
- zwischen diesen ein Nocken (4) für zweite gleichartige Ventile (Auslaßventile), die
- gemeinsam über einen Gabelhebel betätigt sind.

8. Nockenwelle nach den Ansprüchen 1 bis 7, dadurch gekennzeichnet,
- daß die den ersten gleichartigen Ventilen (Einlaßventile 23) zugeordneten Nocken (Einlaßnocken 3, 3') unterschiedlich gestaltet sind und
- gegebenenfalls Nuten (16) mit unterschiedlichen Steigungswinkeln aufweisen.

9. Nockenwelle nach den Ansprüchen 1 bis 8, dadurch gekennzeichnet, daß eine weitere Verstellvorrichtung (24) zur Änderung der relativen Drehlage der Nockenwelle (1) gegenüber einer Kurbelwelle der Brennkraftmaschine vorgesehen ist.

10. Nockenwelle nach den Ansprüchen 1 bis 9, dadurch gekennzeichnet,
- daß die eine Verstellvorrichtung (9) zur Winkelverstellung der Nocken (3, 3', 4) relativ zueinander an einem Wellenende (25) vorgesehen ist, und
- daß die andere Verstellvorrichtung (24) zur Änderung der relativen Nockenwellen-Drehlage am anderen Nockenwellenende mit dem Spurlager (10) angeordnet ist, wobei
- dieser Wellenendabschnitt (26) über eine Geradverzahnung (27) und das Spurlager (10) über eine Schräg- oder Schraubverzahnung (28) jeweils mit einer korrespondierenden Verzahnung an einer gesteuert/geregelt verstellbaren Schiebehülse (29) zusammenwirkt.

11. Nockenwelle nach den Ansprüchen 1 bis 10, dadurch gekennzeichnet,
- daß beide Verstellvorrichtungen (9, 24) jeweils ein selbsthemmendes Schneckengetriebe (30, 31) umfassen, wobei
- jede Schnecke (32, 33) mit einem quer zur Nockenwelle (1) angeordneten Stellmotor (34, 35) in Antriebsverbindung steht und
- wobei die Schneckenräder (36, 37) jeweils mittels einer drehgesicherten Axialschiebehülse (38, 39) über jeweils ein Wälzlager (40, 41) auf die axial verschiebbare Nockenwelle (1) oder die axial verstellbare Drehlagen-Schiebehülse (29) einwirken.

## Claims

1. An adjustable camshaft for a valve-controlled reciprocating engine, especially an internal combustion engine,
- wherein cams (3, 3',4) are disposed on an axially movable cylindrical camshaft (1) so as to be angularly adjustable relative to one another via slidable positive connections (16, 17) and
- neighbouring cams (3, 3', 4) axially braced against one another are held axially positioned relative to the axially movable camshaft (1) by divided bearing arrangements (5) on the same side as the engine and belonging to the camshaft (1),
- wherein end faces (6) of neighbouring cams (3, 3', 4) are held in position by bearing bushes (8) disposed in recesses (7) in divided bearing arrangements (5) on the same side as the engine and axially projecting beyond the bearing arrangements (5),
characterised in that
- the bearing bushes (8), which slidably and rotatably receive the camshaft (1), are made of a material having a thermal coefficient of expansion equal or similar to that of the material used for the divided bearing arrangements (5) on the same side as the engine.

2. A camshaft according to claim 1, characterised in that
- the camshaft (1) for angular adjustment of the cams (3, 3', 4) the camshaft is disposed so as to be axially movable in the bearing bushes (8) by an adjusting device (9) and
- a bearing bush (8) in an end-bearing arrangement forms a step bearing (10), which
- is non-rotatably connected to the camshaft (1) on the one hand via a drive flange (11) of a camshaft rotary drive (13) and on the other hand slidably via a profile.

3. A camshaft according to claim 1 or claim 2, characterised in that
- at least one inlet cam (3, 3') and one outlet cam (4) are mounted so as to be angularly adjustable on the camshaft (1) between two neighbouring bearing bushes (8), wherein
- the axially and slidably interconnected cams (3, 3', 4) have grooves (16) which are disposed at various pitch angles in the bearing bores (15) and which
- engage guide elements (17) separately disposed on the outer periphery of the camshaft (1).

4. A camshaft according to claims 1 to 3, characterised in that
- the grooves (16) in the cams (3, 3', 4) are helical and
- each guide element (17) on the same side as the shaft forms part of a three-dimensional flat or trapezoidal screwthread, wherein
- each screwthread portion or guide element (17) is integrally connected to a respective bolt (18).

5. A camshaft according to claims 1 to 4, characterised in that
- a lubricant-conveying duct (19) is disposed centrally in the longitudinal direction in the camshaft (1), and
- the bolts (18) fixing the guide elements (17) are disposed transversely through the camshaft (1), wherein
- a distributing duct (20), which projects freely from one end of each bolt (18), is connected to an intake (21) communicating with the longitudinal duct (19) in the camshaft (1).

6. A camshaft according to claims 1 to 5, characterised in that the bearing bushes (8) are formed at the ends with flanges (22) which overlap the grooves (16) in the cams (3, 3', 4).

7. A camshaft according to claims 1 to 6, characterised in that
- two axially spaced cams (inlet cams 3, 3') are disposed between two neighbouring bearing bushes (8) for similar first valves (inlet valves 23) and
- between the inlet cams (3, 3') a cam (4) is provided for similar second valves (outlet valves)
- which are simultaneously actuated by a forked lever.

8. A camshaft according to claims 1 to 7, characterised in that
- the cams (inlet cams 3, 3') associated with the similar first valves (inlet valves 23) are differently constructed and
- if required have grooves (16) with different pitch angles.

9. A camshaft according to claims 1 to 8, characterised in that an additional adjusting device (24) is provided for altering the rotary position of the camshaft (1) relative to a crankshaft of the engine.

10. A camshaft according to claims 1 to 9, characterised in that
- one adjusting device (9) is provided for angularly adjusting the cams (3, 3', 4) relative to one another at one end (25) of the shaft, and
- the other adjusting device (24) is provided for altering the relative rotary position of the camshaft at the other end thereof comprising the step bearing (10), wherein
- the said shaft end portion (26) co-operates via spur teeth (27) and the step bearing (10) co-operates via helical teeth (28) with respective corresponding teeth on a sliding sleeve (29) adjustable in an open or closed loop.

11. A camshaft according to claims 1 to 10, characterised in that
- each adjusting device (9, 24) comprises a self-locking worm gear (30, 31), wherein
- each worm (32, 33) is connected for drive purposes to a servomotor (34, 35) disposed transversely relative to the camshaft (1), and
- wherein each worm wheel (36, 37), via a non-rotatably secured axial sliding sleeve (38, 39) and a respective rolling bearing (40, 41), acts on the axially movable camshaft (1) or the axially adjustable rotary-bearing sliding sleeve (29).

## Revendications

1. Arbre à cames réglable pour un moteur à pistons linéaires commandé par soupapes, notamment un moteur à combustion interne selon lequel :
- un arbre à cames (1) cylindrique, coulissant axialement, porte des cames (3, 3', 4) réglables angulairement l'une par rapport à l'autre par des liaisons de forme (16, 17) mobiles en glissement,
- des cames (3, 3', 4) voisines, s'appuyant axialement l'une contre l'autre, sont maintenues en place axialement vis-à-vis de l'arbre à cames (1) coulissant axialement par des dispositifs de paliers (5) d'arbres à cames (1) répartis sur le moteur, et
- les cames voisines (3, 3', 4) sont maintenues en place par les faces frontales (6) de coussinets (8), dépassant axialement des dispositifs de paliers (5) et montés dans les cavités (7) des dispositifs de paliers (5) répartis sur le moteur,
caractérisé en ce que
les coussinets (8) qui reçoivent l'arbre à cames (1) de manière mobile en rotation et en coulissement sont réalisés en un matériau ayant un coefficient de dilatation thermique égal ou analogue à celui des dispositifs de paliers (5), répartis sur le moteur.

2. Arbre à cames selon la revendication 1,
caractérisé en ce que
- l'arbre à cames (1) est monté coulissant axialement dans des coussinets (8) par l'intermédiaire d'un dispositif d'actionnement (9) pour le réglage angulaire des cames (3, 3', 4), et
- un coussinet (8) d'un dispositif de palier d'extrémité forme une crapaudine (10) qui,
- d'un côté, est en liaison solidaire en rotation avec une bride d'entraînement (11) d'un moyen d'entraînement en rotation (13) de l'arbre à cames, et
- de l'autre côté, est solidaire en rotation mais mobile en coulissement avec l'arbre à cames (1) par un profil.

3. Arbre à cames selon la revendication 1 ou 2,
caractérisé en ce qu'
- au moins une came d'admission (3, 3') et une came d'échappement (4) sont montées de manière réglable angulairement sur l'arbre à cames (1) entre deux coussinets (8) voisins,
- les cames (3, 3', 4), qui coopèrent entre elles de manière mobile en glissement axial, comportent, dans leur alésage (15), des rainures (16) de pas différents, recevant des éléments de guidage (17) particuliers prévus à la périphérie de l'arbre à cames (1).

4. Arbre à cames selon les revendications 1 à 3,
caractérisé en ce que
- les rainures (16) des cames (3, 3', 4) ont une forme hélicoïdale,
- chaque élément de guidage (17) du côté de l'arbre est constitué par un segment de filet de vis tridimensionnel, plat ou trapézoïdal, et
- chaque segment de filet de vis est réalisé en une seule pièce comme élément de guidage (17) avec un goujon (18) respectif.

5. Arbre à cames selon l'une des revendications 1 à 4,
caractérisé en ce que
- un canal d'agent de graissage (19) traverse longitudinalement l'axe de l'arbre à cames (1),
- les goujons (18), qui bloquent les éléments de guidage (17) passent transversalement dans l'arbre à cames (1), et
- de l'extrémité de chaque goujon (18), sort librement un canal de distribution (20) qui communique avec une alimentation (21) reliée au canal longitudinal (19) de l'arbre à cames (1).

6. Arbre à cames selon les revendications 1 à 5,
caractérisé en ce que
les coussinets (8) ont des brides (22) qui recouvrent frontalement les rainures (16) des cames (3, 3', 4).

7. Arbre à cames selon l'une des revendications 1 à 6,
caractérisé en ce qu'
entre deux coussinets (8) voisins pour des premières soupapes de même type (soupapes d'admission 23), on a deux cames écartées axialement (cames d'admission 3, 3') et, entre celles-ci, il y a une came (4) pour deux secondes soupapes de même type (soupapes d'échappement) qui sont actionnées en commun par un levier en forme de fourchette.

8. Arbre à cames selon l'une des revendications 1 à 7,
caractérisé en ce que
- les cames associées aux premières soupapes de même type (soupapes d'admission 23) (cames d'admission 3, 3') sont de formes différentes, et
- elles ont, le cas échéant, des rainures (16) avec des pas différents.

9. Arbre à cames selon l'une des revendications 1 à 8,
caractérisé en ce qu'
un autre dispositif d'actionnement (24) modifie la position de rotation relative de l'arbre à cames (1) par rapport au vilebrequin du moteur à combustion interne.

10. Arbre à cames selon l'une des revendications 1 à 9,
caractérisé en ce qu'
- un dispositif d'actionnement (9), assurant le réglage angulaire des cames (3, 3', 4) l'une par rapport à l'autre, est prévu à une extrémité d'arbre (25),
- l'autre dispositif d'actionnement (24) pour modifier la position de rotation relative de l'arbre à cames est prévu à l'autre extrémité de l'arbre à cames avec une crapaudine (10), et
- le segment d'extrémité d'arbre (26) par une denture droite (27), et la crapaudine (10) par une denture en biais ou en hélice (28), coopèrent chaque fois avec une denture correspondante d'un manchon coulissant (29) actionné, commandé/réglé.

11. Arbre à cames selon l'une des revendications 1 à 10,
caractérisé en ce que
- les deux dispositifs d'actionnement (9, 24) comportent chacun une transmission à vis autobloquante (30, 31),
- chaque vis (32, 33) coopère à l'entraînement avec un moteur-actionneur (34, 35) transversal à l'arbre à cames (1), et
- les roues à vis (36, 37) agissent chaque fois par l'intermédiaire d'un manchon coulissant axialement (38, 39), bloqué en rotation, par un palier de roulement (40, 41) sur l'arbre à cames (1) coulissant axialement ou sur le manchon coulissant de palier de rotation (29) réglable axialement.
